# FASCICULE DE BREVET EUROPEEN

(11) **EP 0 451 053 B1**
(45) Date de publication et mention de la délivrance du brevet: **22.06.1994**
(21) Numéro de dépôt: 91400904.8
(22) Date de dépôt: 03.04.1991
(51) Int. Cl.: B65D 25/54

(54) **Boîte métallique, notamment pour le conditionnement d'aliments**
Metallischer Behälter, insbesondere für Nahrungsmittel
Metal box, especially for food stuffs

(30) Priorité: 04.04.1990 FR 9004305
(43) Date de publication de la demande: 09.10.1991
(73) Titulaire: Gachot, Pierre, F-95160 Montmorency (FR)
(72) Inventeur: Gachot, Pierre, F-95160 Montmorency (FR)
(74) Mandataire: Keib, Gérard

(56) Documents cités:
- GB-A- 1 200 469
- NL-A- 46 207

## Description

La présente invention concerne une boîte métallique notamment pour le conditionnement d'aliments, comprenant un récipient par exemple de forme sensiblement cylindrique qui comporte un fond et un couvercle monté de façon étanche sur le bord du récipient opposé audit fond.

Les boîtes connues de ce type sont réalisées à partir d'une mince tôle par exemple en fer blanc recouvert d'un revêtement résistant à la corrosion tel que de l'étain. Ces boîtes sont totalement fermées, de sorte que les consommateurs ne peuvent pas voir le contenu de la boîte.

Or, étant donné que ces boîtes sont fermées de façon étanche, elles sont destinées à être ouvertes seulement en vue de la consommation immédiate de l'aliment qu'elles contiennent. Le consommateur ne peut donc ouvrir ces boîtes simplement pour voir la nature et la qualité de l'aliment qu'elles contiennent.

Des boîtes de ce type sont actuellement utilisées pour conditionner le caviar. Or, on sait qu'il existe plusieurs variétés de caviar que les connaisseurs savent distinguer par leur aspect. Ces différentes variétés sont vendues à des prix très différents.

Or les consommateurs ne peuvent actuellement pas examiner le contenu des boîtes de caviar avant de les acheter. Ils sont ainsi obligés de les acheter au prix demandé, sans pouvoir vérifier si le contenu de la boîte correspond à la qualité de l'aliment qu'elle contient.

On connaît d'autre part des emballages pour aliments, sous forme de pots en verre qui du fait de leur transparence permettent de voir leur contenu. Toutefois, de tels emballages sont relativement lourds, cassants et coûteux.

Le brevet GB-A-1 200 469 décrit une boîte métallique pourvue d'une fenêtre en plastique. Or généralement, le plastique peut facilement être rayé et s'altérer au contact des aliments.

Le brevet NL-A-46 207 décrit une boîte munie d'une fenêtre mais celle-ci a notamment pour inconvénients qu'elle fait saillie à l'extérieur du récipient et est insuffisamment protégée contre les chocs latéraux.

Le but de la présente invention est de proposer un procédé pour créer une boîte métallique, notamment pour le conditionnement d'aliments, qui permette au consommateur de voir le contenu de cette boîte et assure néanmoins une bonne protection de la fenêtre.

L'invention vise donc un procédé pour la fabrication d'une boîte métallique, notamment pour le conditionnement d'aliments, comprenant un récipient qui comporte un fond et un couvercle monté de façon étanche sur le bord du récipient opposé audit fond.

Le procédé selon l'invention est caractérisé en ce qu'il comprend les étapes suivantes :
- on réalise par emboutissage un récipient dans une tôle métallique,
- on emboutit la face extérieure du fond ou du couvercle du récipient pour réaliser dans ledit fond ou ledit couvercle une cuvette faisant saillie vers l'intérieur du récipient,
- on découpe le fond de ladite cuvette,
- on réalise sur la partie annulaire qui entoure l'ouverture découpée, un pli serti annulaire faisant saillie vers l'axe du récipient, ce pli serti étant prolongé par une partie de paroi cylindrique s'étendant vers l'intérieur du récipient,
- on applique une matière souple d'étanchéité sur ladite partie de paroi cylindrique,
- on place un disque en verre dans le logement délimité par ladite partie de paroi cylindrique et le pli serti et
- on rabat sur le disque en verre le bord de ladite paroi cylindrique.

Grâce à cette plaque en matière transparente, les consommateurs ou toutes autres personnes peuvent examiner le contenu de la boîte. Etant donné que cette plaque transparente est montée de façon étanche dans le fond et/ou le couvercle du récipient métallique, elle ne compromet ni la rigidité de la boîte, ni l'étanchéité de celle-ci.

De préférence, cette plaque est un disque en verre qui résiste aux rayures et dont la transparence ne risque pas d'être altérée par un contact prolongé avec des aliments.

D'autres particularités facultatives et avantages de l'invention apparaîtront encore dans la description ci-après.

Aux dessins annexés donnés à titre d'exemples non limitatifs :
- la figure 1 est une vue en élévation et en demi-coupe axiale d'une boîte métallique conforme à l'invention,
- la figure 2 est une vue en coupe à échelle agrandie du détail A de la figure 1,
- les figures 3 à 11 sont des vues schématiques qui illustrent les étapes successives d'un procédé de fabrication de la boîte conforme à l'invention.

Dans la réalisation des figures 1 et 2, la boîte métallique, notamment pour le conditionnement d'aliments tels que du caviar, comprend un récipient 1 de forme sensiblement cylindrique qui comporte un fond 2 et un couvercle 3 monté de façon étanche sur le bord 4 du récipient opposé audit fond 2.

Le couvercle 3 comprend une nervure annulaire 5 en saillie vers l'intérieur qui s'encliquète sur le bord roulé 4 du récipient. Le couvercle 3 comporte également un joint 6 qui vient s'appuyer sur le bord 4 du récipient 1. Le fond 2 du récipient 1 présente une ouverture 7 dans laquelle est montée de façon étanche une plaque en matière transparente constituée dans l'exemple représenté par un disque en verre 8.

Dans l'exemple représenté, le disque en verre 8 occupe plus de la moitié de la surface du fond 2 du récipient 1.

On voit également sur les figures 1 et 2 que le bord périphérique 8a du disque en verre 8 est engagé dans une gorge annulaire 9 de section en U réalisée par pliage de la paroi en métal du fond 2 du récipient 1.

Par ailleurs, une matière souple d'étanchéité 10 est comprise entre le fond de la gorge en U 9 et le bord 8a du disque en verre 8. De plus, cette gorge 9 fait saillie à l'intérieur du récipient 1.

D'autre part, l'aile 9a de la gorge en U 9 adjacente au fond 2 du récipient 1 est raccordée à la paroi dudit fond par un pli 11 de cette paroi, les parties 2a et 9a de cette paroi adjacentes au pli 11 étant appliquées l'une contre l'autre (voir en particulier la figure 2).

Ainsi, le disque en verre 8 est séparé de la surface extérieure 2b du fond 2 par une distance d correspondant sensiblement à deux fois l'épaisseur de la paroi du fond 2, ce qui met le disque 8 à l'abri des chocs ou de l'abrasion provoquée par contact entre ce disque 8 et une surface dure.

De plus, grâce à l'encastrement du disque de verre 8 dans une gorge en U réalisée par pliage de la paroi du fond 2 du récipient, le disque en verre 8 est non seulement parfaitement fixé au fond 2 mais de plus contribue à la rigidité de ce fond 2.

La matière d'étanchéité 10 comprise entre le fond de la gorge 9 en U et le bord périphérique du disque 8 assure une excellente étanchéité garantissant une parfaite conservation des aliments contenus dans la boîte.

Par ailleurs, le disque en verre 8 permet au consommateur de voir le contenu de la boîte. Ainsi, si celle-ci contient du caviar, il pourra apprécier la qualité de celle-ci et acheter la boîte en toute confiance.

Dans la description qui suit, on a décrit à titre d'exemple non limitatif les étapes successives du procédé de fabrication d'une boîte conforme à l'invention.

La figure 3 représente une bande continue 12 de tôle en fer blanc ou en aluminium recouverte par un revêtement de protection de qualité alimentaire.

Dans une première étape du procédé de fabrication, on réalise par emboutissage un récipient 13 dans la tôle métallique 12. Dans une deuxième étape (voir figure 4), on emboutit la face extérieure du fond du récipient 13 pour réaliser dans ledit fond une cuvette 14 faisant saillie vers l'intérieur du récipient.

On découpe ensuite le fond 15 de ladite cuvette 14. Après une opération de détourage de l'ouverture 16 découpée (voir figure 5) et l'étape représentée sur la figure 6, on réalise (voir figure 7) sur la partie annulaire 17 qui entoure l'ouverture découpée 16, un pli serti annulaire 18 faisant saillie vers l'axe X-X′ du récipient 13. Le pli serti 18 ainsi formé est prolongé vers le bas par une partie de paroi cylindrique 19 s'étendant vers l'intérieur du récipient 13, parallèlement à l'axe X-X′ de celui-ci.

Dans une étape ultérieure (voir figure 8), on applique une matière souple d'étanchéité 20, par exemple à base d'élastomère, sur la partie de paroi cylindrique 19. Après durcissement de la matière d'étanchéité 20, on place (voir figure 9) un disque en verre 8 dans le logement délimité par la partie de paroi cylindrique 19 et le pli serti 18.

Dans une étape ultérieure, on rabat (voir figure 10) sur le disque en verre 8 le bord dépassant 19a de la paroi cylindrique 19, de façon à former une gorge annulaire de section en U enveloppant le bord périphérique du disque en verre 8.

Dans une dernière étape (voir figure 11), on forme une moulure annulaire 21 sur la paroi latérale du récipient et on roule son bord 22.

Bien entendu, l'invention n'est pas limitée à l'exemple de réalisation que l'on vient de décrire et on peut apporter à celui-ci de nombreuses modifications sans sortir du cadre des revendications.

Ainsi le disque en verre 8 pourrait également être monté de façon étanche dans le couvercle de la boîte, comme défini dans la revendication 1.

## Revendications

1. Procédé pour la fabrication d'une boîte métallique, notamment pour le conditionnement d'aliments, comprenant un récipient (13) qui comporte un fond et un couvercle monté de façon étanche sur le bord du récipient opposé audit fond, caractérisé en ce qu'il comprend les étapes suivantes :
- on réalise par emboutissage un récipient (13) dans une tôle métallique (12),
- on emboutit la face extérieure du fond ou du couvercle du récipient (13) pour réaliser dans ledit fond ou ledit couvercle une cuvette (14) faisant saillie vers l'intérieur du récipient,
- on découpe le fond (15) de ladite cuvette (14),
- on réalise sur la partie annulaire (17) qui entoure l'ouverture découpée (16), un pli serti annulaire (18) faisant saillie vers l'axe (X-X') du récipient (13), ce pli serti (18) étant prolongé par une partie de paroi cylindrique (19) s'étendant vers l'intérieur du récipient,
- on applique une matière souple d'étanchéité (20) sur ladite partie de paroi cylindrique (19),
- on place un disque en verre (8) dans le logement délimité par ladite partie de paroi cylindrique (19) et le pli serti (18) et
- on rabat sur le disque en verre (8) le bord (19a) de ladite paroi cylindrique (19).

2. Boîte réalisée suivant un procédé conforme à la revendication 1, caractérisée en ce que le disque en verre (8) occupe plus de la moitié de la surface du fond.

## Patentansprüche

1. Verfahren zum Herstellen von Metalldosen, insbesondere zum Verpacken von Lebensmitteln, bestehend aus einem Behälter (13) mit einem Boden und einem dicht auf dem Rand des Behälters gegenüber dem Boden angebrachten Deckel, dadurch gekennzeichnet, daß es aus folgenden Arbeitsschritten besteht:
- Tiefziehen eines Behälters (13) aus Blech (12),
- Tiefziehen der Außenseite von Deckel und Boden des Behälters (13), um in dem Deckel bzw. Boden eine Vertiefung (14) herzustellen, die ins Innere des Behälters hineinragt,
- Ausschneiden des Bodens (15) der Vertiefung (14),
- Herstellung eines ringförmigen Falzrandes (18) auf dem die ausgeschnittene Öffnung (16) umgebenden ringförmigen Teil (17), wobei der Falz (18) in Richtung der Achse (X-X′) des Behälters (13) übersteht und von einem ins Innere des Behälters (13) reichenden zylindrischen Wandteil (19) verlängert wird,
- Anbringen einer elastischen Dichtungsmasse (20) auf der oben genannten zylindrischen Wandteil (19),
- Anbringen einer Glasscheibe (8) in der von der zylindrischen Wand (19) und dem Falzrand (18) gebildeten Aufnahme,
- Umfalzen der zylindrischen Wand (19) um die Glasscheibe (8).

2. Nach dem Verfahren nach Patentanspruch 1 hergestellte Dose, dadurch gekennzeichnet, daß die Glasscheibe (8) mehr als die Hälfte der Fläche des Bodens ausmacht.

## Claims

1. Method for producing a metallic box, especially for the packaging of food, including a receptacle (13) which comprises a bottom and a cover mounted sealed on the end of the receptacle opposite said bottom, wherein it includes the following stages :
- a receptacle (13) is embodied via a drawing operation in a sheet metal (12),
- the outer face of the bottom or cover of the receptacle (13) is drawn so as to embody a bowl in said bottom or said cover, said bowl projecting towards the inside of the receptacle,
- the bottom (15) of said bowl (14) is cut,
- embodied on the annular portion (17) surrounding the cut opening (16) is an annular crimped fold (18) projecting towards the axis (X-X′) of the receptacle (13), this crimped fold (18) being extended by one cylindrical wall portion (19) extending towards the inside of the receptacle,
- a flexible sealing material (20) is applied to said cylindrical wall portion (19),
- a glass disk (8) is placed in the housing delimited by said cylindrical wall portion (19) and the crimped fold (18), and
- the edge of said cylindrical wall portion (19) is folded down on the glass disk (8).

2. Box embodied according to a method conforming to claim 1, wherein the glass disk (8) occupies more than half the surface of the bottom.
